# EUROPÄISCHE PATENTSCHRIFT

(11) **EP 3 127 128 B1**
(45) Veröffentlichungstag und Bekanntmachung des Hinweises auf die Patenterteilung: **29.11.2017**
(21) Anmeldenummer: 15713421.4
(22) Anmeldetag: 25.03.2015
(51) Int. Cl.: H01F 41/082, H01F 41/096, H01F 41/094, H01F 41/064

(54) **WICKELVORRICHTUNG UND VERFAHREN ZU DEREN BETRIEB**
WINDING DEVICE AND METHOD FOR THE OPERATION THEREOF
DISPOSITIF D'ENROULEMENT ET PROCÉDÉ POUR LE FAIRE FONCTIONNER

(30) Priorität: 02.04.2014 DE 102014206251
(43) Veröffentlichungstag der Anmeldung: 08.02.2017
(73) Patentinhaber: Meteor AG, 8807 Freienbach (CH)
(72) Erfinder: MEIER, Thomas, CH-5018 Erlinsbach (CH)
(74) Vertreter: Liedtke, Markus
(86) Internationale Anmeldenummer: PCT/EP2015/056350
(87) Internationale Veröffentlichungsnummer: WO 2015/150178

(56) Entgegenhaltungen:
- EP-A2- 0 564 018
- EP-A2- 0 889 491
- FR-A1- 2 655 888

## Beschreibung

Die Erfindung betrifft eine Wickelvorrichtung zur Herstellung einer elektrischen Spule durch Wickeln eines Spulendrahtes auf einen Spulenkörper sowie ein Verfahren zum Betrieb der Wickelvorrichtung.

Aus dem Stand der Technik sind Wickelvorrichtungen zur Herstellung elektrischer Spulen mit einem Spulendraht bekannt. Diese weisen eine oder mehrere Spulenkörperaufnahmen auf, auf welchen die zu bewickelnden Spulenkörper anzuordnen und drehbar zu lagern sind. Des Weiteren weisen diese Wickelvorrichtungen Drahtführerröhrchen auf, durch welche ein Spulendraht zum jeweiligen zu bewickelnden Spulenkörper führbar ist. Das Drahtführerröhrchen wird in einer Aufnahme gehalten und durch diese traversierend parallel zu einer Rotationsachse des Spulenkörpers geführt, wobei eine Verfahrgeschwindigkeit des Drahtführerröhrchens abhängig von einer Rotationsgeschwindigkeit des Spulenkörpers und von einer Stärke des Spulendrahtes gesteuert wird.

Aus der EP 0 889 491 A2 sind eine Wickelmaschine und ein Verfahren bekannt, mit denen es möglich ist Wicklung und Bindeoperationen für jede Form verschiedener Arten von Werkstücken auszuführen, die Drahtspannung zu fixieren, und das Brechen von Draht und eine Verformung des Drahtbefestigungsabschnitts zu verhindern. Das Wickelverfahren wird durchgeführt durch eine Wickelmaschine mit einer Düse, die bewegbar ist, während ein Draht herausgelassen wird; eine Antriebsvorrichtung, die die Düse antreibt; eine Richtungsvorgabevorrichtung für die Richtung der Düseneinstellung; und eine Wicklungsabschnitts-Rotationseinrichtung mit einer Wicklungsabschnitts-Rotationswelle zum Rotieren eines Wicklungsabschnitt, um den Draht zu wickeln, und wobei der Draht um einen Wicklungsabschnitt durch eine Drehung des Wicklungsabschnitts mittels der Wicklungsabschnitt-Rotationseinrichtung gewickelt wird in einem Zustand, in dem die Richtung der Düse so eingestellt ist, dass der Winkel zwischen dem Draht und der Düse auf 10 Grad oder weniger festgelegt ist. Die Düse wird durch die Antriebsvorrichtung zu den Zeitpunkten des Starts und des Beendens der Wicklung bewegt, so dass der Draht zu einem Drahtbefestigungsabschnitt gezogen wird, der in der Nähe des Wicklungsabschnitts positioniert ist, und an den der Draht gebunden und fixiert wird.

Aus der FR 2 655 888 A1 ist eine Spule zum Regeln einer Drahtspannung bekannt, umfassend eine Antriebsriemenscheibe, auf der der Draht gewickelt ist, und von einem Motor angetrieben. Die Riemenscheibe ist mit einem Tachometer versehen, der ein Signal liefert und der Motor wird durch einen Stromrichter gesteuert. Ein Dehnungsmesser liefert ein Signal, das repräsentativ für die Spannung des Drahtes ist, und mit einem Referenzwert verglichen wird. Das resultierende Signal wird mit dem Tachometersignal überlagert, um ein Signal zur Steuerung des Stromrichters zu ergeben. Die Spannungsänderung des Drahtes wirkt sich auf das Signal aus und die Motordrehzahl wird korrigiert, um diese Spannungsänderung zu beseitigen.

Aus der EP 0 564 018 A2 ist bekannt, dass zur Regulierung der Drahtspannung an einer Wickelvorrichtung für elektrische Spulen ein Drahtspannungsregler angeordnet ist, bei welchem zur Vorbremsung des Wickeldrahtes eine Rückzugsrolle und eine an diese andrückbare Anpressrolle vorgesehen ist. Der Wickeldraht wird nachfolgend über ein Bremsrad um 360°· umschlungen, wobei das Bremsrad in Drahtlauf- und Drahtrücklauf-Richtung mittels eines Gleichstrommotors antreibbar und zwischen dem Bremsrad und der Wickelvorrichtung ein Dehnungsstreifen angeordnet ist. Der Gleichstrommotor gibt ein Signal der Rotorposition an eine Motorsteuerung ab, die es einerseits als ein verstärktes Signal an ein Steuergerät überführt und andererseits ein abgeleitetes Istwert-Drehmoment-Signal ebenfalls an das Steuergerät gelangt. Dem Steuergerät wird außerdem ein Sollwert-Drahtspannungs-Signal der Maschinensteuerung bzw. ein Sollwert-Drahtspannungs-Signal der Drahtspannungsvorwahl zugeführt und der Sollwert der Drahtspannung mit einem Signal der momentanen Drahtspannung verglichen, wobei das Steuergerät ein Stellgrößen-Signal an die Motorsteuerung und über diese verstärkt als Energiezufuhr an den Gleichstrommotor abgibt, um die Spannung des Drahtes von seinem gegenwärtigen Wert auf den Sollwert zu überführen.

Der Erfindung liegt die Aufgabe zu Grunde, eine verbesserte Wickelvorrichtung und ein verbessertes Verfahren zu deren Betrieb anzugeben.

Die Aufgabe wird erfindungsgemäß gelöst durch eine Wickelvorrichtung mit den Merkmalen des Anspruchs 1 und durch ein Verfahren mit den Merkmalen des Anspruchs 10.

Vorteilhafte Ausgestaltungen der Erfindung sind Gegenstand der Unteransprüche.

Eine erfindungsgemäße Wickelvorrichtung eignet sich zur Herstellung einer elektrischen Spule durch Wickeln eines Spulendrahtes auf einen Spulenkörper, wobei die Wickelvorrichtung umfasst:
- mindestens eine drehbar gelagerte und mit einem Antrieb versehene Spulenkörperaufnahmen zur Aufnahme eines Spulenkörpers,
- mindestens ein jeweils einer Spulenkörperaufnahme zugeordnetes Drahtführerröhrchen, durch welches ein Spulendraht zum jeweiligen zu bewickelnden Spulenkörper führbar ist, wobei das Drahtführerröhrchen zumindest traversierend parallel zu einer Rotationsachse der Spulenkörperaufhahme führbar ist.

Erfindungsgemäß ist mindestens eine Kraftmessvorrichtung zum Messen einer auf das Drahtführerröhrchen wirkenden Kraft in mindestens einer radial zu einer Längsachse des Drahtführerröhrchens liegenden Richtung vorgesehen.

Wird das Drahtführerröhrchen traversierend parallel zur Rotationsachse der Spulenkörperaufhahme geführt, so tritt der Spulendraht nur in bestimmten Stadien des Wickelvorgangs entlang der Längsachse des Drahtführerröhrchens aus diesem aus, beispielsweise nur beim Wickeln einer bestimmten Lage der Spule. In dieser Situation kann eine auf den Spulendraht wirkende Zugkraft mittels eines Drahtzugreglers bestimmt werden, der an der Wickelvorrichtung vorgesehen sein kann und durch den der Spulendraht vor dem Erreichen des Drahtführerröhrchens verläuft. Mit Hilfe der Kraftmessvorrichtung kann die Radialkomponente der auf das Drahtführerröhrchen wirkenden Kraft beim Auszug des Spulendrahtes bestimmt werden, wenn der Spulendraht in einem von der Längsachse des Drahtführerröhrchens abweichenden Winkel aus diesem austritt. Die Zugkraft des Spulendrahtes an einem Einlauf des Drahtführerröhrchens wird in diesem Fall ebenfalls durch den Drahtzugregler bestimmt. Es ergibt sich jedoch außerdem eine Reibkraft des Spulendrahtes am Auslauf des Drahtführerröhrchens, die sich zu der durch den Drahtzugregler bestimmten Zugkraft addiert. Ist ein Austrittswinkel des Spulendrahtes aus dem Drahtführerröhrchen gegenüber dessen Längsachse bekannt, so kann mittels einer trigonometrischen Berechnung aus diesem Winkel und der gemessenen Radialkomponente der auf das Drahtführerröhrchen wirkenden Kraft eine auf den Spulendraht nach dem Auslauf des Drahtführerröhrchens wirkende Zugkraft bestimmt werden.

Auf diese Weise kann eine verlässliche Aussage darüber getroffen werden, ob beim Wickeln der Spule die Zugkräfte auf den Spulendraht innerhalb einer bestimmten Spezifikation gelegen haben oder ob der Spulendraht überdehnt wurde und die Spule damit einem erhöhten Ausfallrisiko unterliegt und gegebenenfalls als Ausschuss zu betrachten ist. Ebenso kann ein Reißen des Spulendrahtes anhand eines plötzlichen Abfalls der Zugkraft detektiert werden. Durch den abweichend von der Längsachse aus dem Drahtführerröhrchen auslaufenden Spulendraht unterliegt das Drahtführerröhrchen fortschreitendem Verschleiß und somit erhöhter Reibung, die zu einer Beschädigung einer Lackisolation des Spulendrahtes führen kann. Dies kann ebenfalls durch Ermittlung der Radialkraft mittels der Kraftmessvorrichtung festgestellt werden, so dass bei Überschreiten vorgegebener Werte eine Fehlermeldung erfolgen kann, die beispielsweise auf einen erforderlichen Austausch des Drahtführerröhrchens hinweist.

Der Spulenkörper weist typischerweise einen Wickelbereich, umfassend mindestens eine zur Rotationsachse parallel liegende Fläche, und zwei den Wickelbereich an dessen Enden begrenzende Flansche auf. Mindestens einer der Flansche weist mindestens einen beispielsweise radial zur Rotationsachse angeordneten Schlitz auf, durch den der Spulendraht vor Beginn des Wickelvorgangs, beispielsweise von einem Spulenkörper-Pfosten aus, von außen in den Wickelbereich und nach dem Ende des Wickelvorgangs aus dem Wickelbereich heraus geführt werden kann, so dass der Spulendraht weitgehend axial in den Wickelbereich eintritt. Das Führen des Spulendrahtes in und aus dem Wickelbereich durch den oder die Schlitze kann ebenfalls durch entsprechendes Verfahren des Drahtführerröhrchens erfolgen. Dabei kann anhand des mittels der Kraftmessvorrichtung ermittelten Kraftverlaufs festgestellt werden, ob der Spulendraht korrekt durch den Schlitz geführt wurde. Beispielsweise kann bei einem nicht korrekten Führen der Spulendraht statt durch den Schlitz über den Rand des Flansches geführt werden, wobei sich eine deutlich höhere Zugkraft ergibt. Rutscht der Spulendraht anschließend in den Schlitz, ergibt sich entsprechend ein plötzlicher Abfall der Zugkraft.

In einer Ausführungsform der Erfindung kann eine Aufnahmevorrichtung für das Drahtführerröhrchen vorgesehen sein. Das durch den schrägen Auslauf des Spulendrahtes Verschleiß ausgesetzte Drahtführerröhrchen ist somit austauschbar. Die Kraftmessvorrichtung kann an der Aufnahmevorrichtung und/oder dem Drahtführerröhrchen selbst angeordnet sein und beispielsweise mindestens einen Dehnungsmessstreifen umfassen. Dehnungsmessstreifen sind besonders preisgünstige und weit verbreitete, zur Kraftmessung geeignete Sensoren. Mit Hilfe des Dehnungsmessstreifens wird eine Verformung des Materials der Aufnahme und/oder des Drahtführerröhrchens infolge der Radialkraft ermittelt. Der Dehnungsmessstreifen kann zur Messung in einer oder in zwei radial zu einer Längsachse des Drahtführerröhrchens liegenden Richtungen ausgebildet sein. Ebenso können zwei zueinander um 90° versetzt angeordnete Dehnungsmessstreifen zur Messung in zwei Richtungen vorgesehen sein. Ebenso können andere geeignete Sensoren, beispielsweise Piezo-Sensoren verwendet werden.

In einer Ausführungsform der Erfindung ist eine Überwachungsvorrichtung mit der Kraftmessvorrichtung verbunden. Mittels der Überwachungsvorrichtung können von der Kraftmessvorrichtung ermittelte Messwerte aufgezeichnet werden.

Diese Messwerte sind dann der individuellen Spule zuordenbar. Es kann über den gesamten Wickelvorgang eine kontinuierliche oder periodische Messung der auftretenden Kräfte vorgenommen und durch die Überwachungsvorrichtung aufgezeichnet werden. Die Überwachungsvorrichtung kann in einer Maschinensteuerung der Wickelvorrichtung integriert sein.

In einer Ausführungsform der Erfindung ist mindestens ein Parkierstift vorgesehen, auf dem der Spulendraht vor und/oder nach einem Wickelvorgang fixierbar ist. Typischerweise wird nach dem Wickeln der Spule der Spulendraht an einem Spulenkörper-Pfosten terminiert, das heißt angewickelt, beispielsweise indem das Drahtführerröhrchen schraubenförmig um den Spulenkörper-Pfosten geführt wird. Vor der Entnahme der fertig gewickelten Spule aus der Wickelvorrichtung wird dann der Spulendraht vom Spulenkörper-Pfosten zum an der Wickelvorrichtung angeordneten Parkierstift geführt und dort fixiert. Anschließend wird der Spulendraht zwischen Spulenkörper-Pfosten und Parkierstift getrennt, beispielsweise durch Abreißen oder mittels eines Messers. Das Messer kann mit der Aufnahmevorrichtung des Drahtführerröhrchens fest verbunden oder auf andere Weise beweglich geführt sein. Am Parkierstift kann eine weitere Kraftmessvorrichtung, beispielsweise ein Dehnungsmessstreifen, zum Messen einer auf den Parkierstift wirkenden Kraft angeordnet sein. Wird der Spulendraht zwischen Parkierstift und Spulenkörper-Pfosten getrennt, so kann durch die am Parkierstift angeordnete weitere Kraftmessvorrichtung die auf den Spulendraht wirkende Zugkraft ermittelt werden. Ist das Messer fest mit der Aufnahmevorrichtung des Drahtführerröhrchens verbunden, kann auch die an der Aufnahmevorrichtung angeordnete Kraftmessvorrichtung diese Messung vornehmen. Vor dem Wickeln einer weiteren Spule wird der an seinem Ende am Parkierstift fixierte Spulendraht mittels des Drahtführerröhrchens zu einem weiteren Spulenkörper-Pfosten am Spulenkörper geführt, dort terminiert und anschließend der Spulendraht zwischen Parkierstift und Spulenkörper-Pfosten durch Schneiden oder Reißen getrennt. Durch die Überwachung dieser Vorgänge mittels mindestens einer der Kraftmessvorrichtungen wird nachvollziehbar, ob der Spulendraht tatsächlich geschnitten oder gerissen wurde, beispielsweise anhand eines plötzlichen Abfalls der gemessenen Kraft.

Anderenfalls könnte das nicht abgeschnittene Ende des Spulendrahtes in die Wicklung eingewickelt werden und zu einem Kurzschluss führen.

In einer Ausführungsform der Erfindung weist die Überwachungsvorrichtung Berechnungsmittel zur trigonometrischen Berechnung einer auf den Spulendraht wirkenden Kraft in dessen Längsrichtung anhand der mittels der Kraftmessvorrichtung ermittelten Kraft und einem Austrittswinkel des Spulendrahtes aus dem Drahtführerröhrchen gegenüber dessen Längsachse auf. Hierfür kann eine optische Messvorrichtung, beispielsweise eine Kamera, zum Ermitteln des Austrittswinkels vorgesehen und mit der Überwachungsvorrichtung verbunden sein.

Ebenso kann die Überwachungsvorrichtung Mittel zur Überwachung eines Fortschritts des Wickelvorgangs, beispielsweise integriert in der Maschinensteuerung, umfassen, mittels deren zumindest eine aktuelle Position des Drahtführerröhrchens relativ zum Spulenkörper ermittelbar und dementsprechend der Austrittswinkel bestimmbar ist. Für kleine Spulen mit wenigen Wicklungen und verhältnismäßig großem Abstand des Auslaufs des Drahtführerröhrchens zum Spulenkörper kann so näherungsweise ein Austrittswinkel bestimmt und der trigonometrischen Berechnung zugrunde gelegt werden, die zu einer ausreichend genauen Ermittlung der Zugkraft dient.

Insbesondere bei größeren Spulen mit vielen Wicklungen und/oder bei verhältnismäßig geringem Abstand des Auslaufs des Drahtführerröhrchens zum Spulenkörper kann es vorteilhaft sein, wenn die Mittel zur Überwachung des Fortschritts des Wickelvorgangs zur Ermittlung eines Radialabstands einer aktuell gewickelten Lage zur Rotationsachse der Spulenkörperaufnahme und zur Berücksichtigung des Radialabstands bei der Bestimmung des Austrittswinkels ausgebildet sind. Der Austrittswinkel und somit die Zugkraft können so mit einer hohen und über die gesamte Wicklung gleichbleibenden Genauigkeit bestimmt werden.

In einer Ausführungsform der Erfindung kann eine Vielzahl von Spulenkörperaufnahmen zur Aufnahme jeweiliger Spulenkörper sowie eine Vielzahl von Drahtführerröhrchen vorgesehen sein, von denen jeweils eines jeder Spulenkörperaufnahmen zugeordnet ist, wobei die Wickelvorrichtung zum synchronen Bewickeln der Spulenkörper ausgebildet ist, wobei die Überwachungsvorrichtung zur Überwachung der Kräfte an jedem der Drahtführerröhrchen und deren Vergleich miteinander ausgebildet ist.

In einem Verfahren zum Betrieb der Wickelvorrichtung kann durch Vergleich der an jedem der Drahtführerröhrchen auftretenden Kräfte beim synchronen Bewickeln der Spulenkörper festgestellt werden, ob an einer oder mehreren der Spulen Abweichungen von den übrigen Spulen auftreten, die auf eine Überdehnung oder ein Reißen des Spulendrahtes hinweisen und gegebenenfalls einen Bedienereingriff erfordern.

In einem weiteren Verfahren kann in einer Mastermessung oder in einer Versuchsreihe über eine große Anzahl Wickelvorgänge von gleichartigen Spulen ein typischer Kraftverlauf über den Wickelvorgang ermittelt werden. Insbesondere bei Spulenkörpern mit rechteckigem oder quadratischem Querschnitt treten dabei jeweils erhöhte Kräfte auf, wenn der Spulendraht über eine der Ecken des Spulenkörpers läuft. Um die Zugkraft möglichst gleichmäßig über den gesamten Wickelvorgang zu gestalten, kann anhand der in der Mastermessung oder der Versuchsreihe ermittelten Kraftverläufe eine Rückhaltekraft des Drahtzugreglers proaktiv so gesteuert werden, dass die durch den eckigen Querschnitt des Spulenkörpers bedingten Änderungen der auf den Spulendraht wirkenden Zugkraft durch entsprechende Verringerung der Rückhaltekraft des Drahtzugreglers zumindest weitgehend kompensiert werden. Auf diese Weise werden Spitzenwerte der Zugkraft abgebaut. Mittels einer Regelung der Rückhaltekraft des Drahtzugreglers in Echtzeit wird dies nur in deutlich geringerem Ausmaß erreicht. Ebenso kann ein Toleranzfeld über den in der Mastermessung oder der Versuchsreihe ermittelten Kräfteverlauf gelegt werden, so dass sich ein Fenster ergibt, innerhalb dessen die während eines realen Wickelvorgangs ermittelten Zugkräfte liegen sollten. Liegen die Zugkräfte außerhalb dieses Fensters, kann eine Fehlermeldung generiert werden.

Ausführungsbeispiele der Erfindung werden im Folgenden anhand von Zeichnungen näher erläutert.

Darin zeigen:
- Figur 1: eine schematische Seitenansicht eines Drahtführerröhrchens,
- Figur 2: einen schematischen Längsschnitt des Drahtführerröhrchens,
- Figur 3: eine schematische Perspektivansicht einer Aufnahmevorrichtung mit einem Drahtführerröhrchen und einem Spulendraht,
- Figur 4: eine schematische Darstellung einer Wickelvorrichtung mit einer Aufnahmevorrichtung und einem Drahtführerröhrchen,
- Figur 5: eine schematische Darstellung einer weiteren Ausführungsform einer Aufnahmevorrichtung mit einem Drahtführerröhrchen, und
- Figur 6: einen schematischen Längsschnitt durch eine Ausführungsform des Drahtführerröhrchens.

Einander entsprechende Teile sind in allen Figuren mit den gleichen Bezugszeichen versehen.

Figur 1 zeigt eine schematische Seitenansicht eines Drahtführerröhrchens 1. Figur 2 zeigt einen schematischen Längsschnitt des Drahtführerröhrchens 1. Das Drahtführerröhrchen 1 umfasst einen im Wesentlichen zylindrischen Abschnitt 1.1 und einen Sockel 1.2 zur Aufnahme in einer Aufnahmevorrichtung einer Wickelvorrichtung zur Herstellung einer elektrischen Spule durch Wickeln eines Spulendrahtes auf einen Spulenkörper. Entlang einer Längsachse L des Drahtführerröhrchens 1 ist zwischen einem Einlauf 1.3 am Sockel 1.2 und einem Auslauf 1.4 am zylindrischen Abschnitt 1.1 eine Bohrung 1.5 zum Führen eines Spulendrahtes eingebracht. In einer Ausführungsform der Erfindung können am Drahtführerröhrchen mindestens ein oder zwei Kraftmessvorrichtungen 8 vorgesehen sein, beispielsweise in einer zwischen dem zylindrischen Abschnitt 1.1 und dem Sockel 1.2 liegenden Hohlkehle 1.6, die zumindest abschnittsweise einen geringeren Außendurchmesser aufweist als der zylindrische Abschnitt 1.1 und so leichter verformbar ist. Die mindestens eine Kraftmessvorrichtung 8 ist zum Messen einer auf das Drahtführerröhrchen 1 wirkenden Kraft in mindestens einer radial zur Längsachse L des Drahtführerröhrchens 1 liegenden Richtung x, y vorgesehen. Die beiden dargestellten Kraftmessvorrichtungen 8 sind auf dem Umfang der Hohlkehle 1.6 um etwa 90° versetzt angeordnet, so dass eine der Kraftmessvorrichtungen 8 die auf das Drahtführerröhrchen 1 wirkende Kraft in der Richtung x und die andere der Kraftmessvorrichtungen 8 die auf das Drahtführerröhrchen 1 wirkende Kraft in der Richtung y messen kann.

Figur 3 zeigt eine schematische Perspektivansicht einer Aufnahmevorrichtung 2 einer Wickelvorrichtung zur Herstellung einer elektrischen Spule durch Wickeln eines Spulendrahtes 3 auf einen Spulenkörper. In der Aufnahmevorrichtung 2 ist ein Drahtführerröhrchen 1 austauschbar angeordnet. Ein Spulendraht 3 ist durch das Drahtführerröhrchen 1 geführt.

Figur 4 ist eine schematische Darstellung einer Wickelvorrichtung 4 mit einer Aufnahmevorrichtung 2 und einem Drahtführerröhrchen 1.

Die Wickelvorrichtung 4 umfasst ferner eine drehbar gelagerte und mit einem Antrieb 5 versehene Spulenkörperaufnahme 6 zur Aufnahme eines Spulenkörpers 7. Durch das Drahtführerröhrchen 1 wird ein Spulendraht 3 zum zu bewickelnden Spulenkörper 7 geführt, wobei das Drahtführerröhrchen 1 durch die Aufnahmevorrichtung 2 zumindest traversierend parallel zu einer Rotationsachse R der Spulenkörperaufnahme 6 führbar ist. In einer beispielhaften Ausführungsform ist das Drahtführerröhrchen 1 in weiteren Freiheitsgraden führbar.

Weiter ist mindestens eine Kraftmessvorrichtung 8 zum Messen einer auf das Drahtführerröhrchen 1 wirkenden Kraft in mindestens einer radial zur Längsachse L des Drahtführerröhrchens 1 liegenden Richtung x, y vorgesehen.

Wird das Drahtführerröhrchen 1 traversierend parallel zur Rotationsachse R der Spulenkörperaufnahme 6 geführt, so tritt der Spulendraht 3 nur in bestimmten Stadien des Wickelvorgangs entlang der Längsachse L des Drahtführerröhrchens 1 aus diesem aus, beispielsweise nur beim Wickeln einer bestimmten Lage der Spule 7. In dieser Situation kann eine auf den Spulendraht 3 wirkende Zugkraft mittels eines Drahtzugreglers 9 bestimmt werden, der an der Wickelvorrichtung 4 vorgesehen sein kann und durch den der Spulendraht 3 vor dem Erreichen des Drahtführerröhrchens 1 verläuft. Mit Hilfe der Kraftmessvorrichtung 8 kann eine in mindestens einer Radialrichtung x, y auf das Drahtführerröhrchen 1 wirkende Kraft bestimmt werden, wenn der Spulendraht 3 in einem von der Längsachse L des Drahtführerröhrchens 1 abweichenden Austrittswinkel α aus diesem austritt. Die Zugkraft des Spulendrahtes 3 am Einlauf 1.3 des Drahtführerröhrchens 1 wird in diesem Fall ebenfalls durch den Drahtzugregler 9 bestimmt. Es ergibt sich jedoch außerdem eine Reibkraft des Spulendrahtes 3 am Auslauf 1.4 des Drahtführerröhrchens 1, die sich zu der durch den Drahtzugregler 9 bestimmten Zugkraft addiert. Ist der Austrittswinkel α des Spulendrahtes 3 aus dem Drahtführerröhrchen 1 gegenüber dessen Längsachse L bekannt, so kann mittels einer trigonometrischen Berechnung aus diesem Austrittswinkel α und der gemessenen Radialkomponente der auf das Drahtführerröhrchen 1 wirkenden Kraft eine auf den Spulendraht 3 nach dem Auslauf 1.4 des Drahtführerröhrchens 1 wirkende Zugkraft bestimmt werden.

Die Kraftmessvorrichtung 8 kann wie dargestellt an der Aufnahmevorrichtung 2 und/oder dem Drahtführerröhrchen 1 selbst angeordnet sein und beispielsweise mindestens einen Dehnungsmessstreifen umfassen. Der Dehnungsmessstreifen kann zur Messung in einer oder in zwei Richtungen ausgebildet oder es können mehrere versetzt angeordnete Dehnungsmessstreifen vorgesehen sein.

Weiter ist eine Überwachungsvorrichtung 10 mit der Kraftmessvorrichtung 8 verbunden. Mittels der Überwachungsvorrichtung 10 können von der Kraftmessvorrichtung 8 ermittelte Messwerte aufgezeichnet werden. Diese Messwerte sind dann der jeweiligen Spule 7 zuordenbar. Es kann über den gesamten Wickelvorgang eine kontinuierliche oder periodische Messung der auftretenden Kräfte vorgenommen und durch die Überwachungsvorrichtung 10 aufgezeichnet werden. In der gezeigten Ausführungsform ist die Überwachungsvorrichtung 10 in einer Maschinensteuerung 12 der Wickelvorrichtung 4 integriert, die beispielsweise auch die Rotation des Antriebs 5 für die Spulenkörperaufhahme 6, die Bewegungen der Aufnahmevorrichtung 2 für das Drahtführerröhrchen 1 und die Zugkraft des Drahtzugreglers 9 steuert.

In einer Ausführungsform kann ein Parkierstift 13 vorgesehen sein, auf dem der Spulendraht 3 vor und/oder nach einem Wickelvorgang fixierbar ist. Am Parkierstift 13 kann eine weitere Kraftmessvorrichtung 14, beispielsweise ein Dehnungsmessstreifen, zum Messen einer auf den Parkierstift 13 wirkenden Kraft angeordnet sein. Wird der Spulendraht 3 zwischen Parkierstift 13 und Spulenkörper 7 getrennt, so kann durch die am Parkierstift 13 angeordnete weitere Kraftmessvorrichtung 14 die auf den Spulendraht 3 wirkende Zugkraft ermittelt werden, beispielsweise mittels eines Messers oder, bei entsprechend dünnem Spulendraht 3 auch durch Reißen mittels des Drahtführerröhrchens 1. Ist das Messer fest mit der Aufnahmevorrichtung 2 des Drahtführerröhrchens 1 verbunden, kann gegebenenfalls auch die an der Aufnahmevorrichtung 2 angeordnete Kraftmessvorrichtung 8 diese Messung vornehmen.

In einer Ausführungsform weist die Überwachungsvorrichtung 10 Berechnungsmittel zur trigonometrischen Berechnung einer auf den Spulendraht 3 wirkenden Kraft in dessen Längsrichtung anhand der mittels der Kraftmessvorrichtung 8 ermittelten Kraft und dem Austrittswinkel α des Spulendrahtes 3 aus dem Drahtführerröhrchen 1 gegenüber dessen Längsachse L auf. Hierfür kann eine optische Messvorrichtung 11, beispielsweise eine Kamera, zum Ermitteln des Austrittswinkels α vorgesehen und mit der Überwachungsvorrichtung 10 verbunden sein.

Ebenso kann die Überwachungsvorrichtung 10 Mittel zur Überwachung eines Fortschritts des Wickelvorgangs, beispielsweise integriert in der Maschinensteuerung, umfassen, mittels deren zumindest eine aktuelle Position des Drahtführerröhrchens 1 relativ zum Spulenkörper 7 ermittelbar und dementsprechend der Austrittswinkel α bestimmbar ist. Für kleine Spulen 7 mit wenigen Wicklungen und verhältnismäßig großem Abstand des Auslaufs 1.4 des Drahtführerröhrchens 1 zum Spulenkörper 7 kann so näherungsweise der Austrittswinkel α bestimmt und der trigonometrischen Berechnung zugrunde gelegt werden, die zu einer ausreichend genauen Ermittlung der Zugkraft dient.

Insbesondere bei größeren Spulenkörpern 7 mit vielen Wicklungen und/oder bei verhältnismäßig geringem Abstand des Auslaufs 1.4 des Drahtführerröhrchens 1 zum Spulenkörper 7 kann es vorteilhaft sein, wenn die Mittel zur Überwachung des Fortschritts des Wickelvorgangs zur Ermittlung eines Radialabstands einer aktuell gewickelten Wicklungslage zur Rotationsachse R der Spulenkörperaufnahme 6 und zur Berücksichtigung des Radialabstands bei der Bestimmung des Austrittswinkels α ausgebildet sind.

In einer Ausführungsform kann eine Vielzahl von Spulenkörperaufnahmen 6 zur Aufnahme jeweiliger Spulenkörper 7 sowie eine Vielzahl von Drahtführerröhrchen 1 vorgesehen sein, von denen jeweils eines jeder Spulenkörperaufnahmen 6 zugeordnet ist, wobei die Wickelvorrichtung 4 zum synchronen Bewickeln der Spulenkörper 7 ausgebildet ist, wobei die Überwachungsvorrichtung 10 zur Überwachung der Kräfte an jedem der Drahtführerröhrchen 1 und deren Vergleich miteinander ausgebildet ist.

In einem Verfahren zum Betrieb der Wickelvorrichtung 4 kann durch Vergleich der an jedem der Drahtführerröhrchen 1 auftretenden Kräfte beim synchronen Bewickeln der Spulenkörper 7 festgestellt werden, ob an einer oder mehreren der Spulenkörper 7 Abweichungen von den übrigen Spulenkörpern 7 auftreten, die auf eine Überdehnung oder ein Reißen des Spulendrahtes 3 hinweisen und gegebenenfalls einen Bedienereingriff erfordern.

In einem weiteren Verfahren kann in einer Mastermessung oder in einer Versuchsreihe über eine große Anzahl Wickelvorgänge von gleichartigen Spulen ein typischer Kraftverlauf über den Wickelvorgang ermittelt werden. Um die Zugkraft möglichst gleichmäßig über den gesamten Wickelvorgang zu gestalten kann anhand der in der Mastermessung oder der Versuchsreihe ermittelten Kraftverläufe eine Rückhaltekraft des Drahtzugreglers 9 proaktiv gesteuert werden, so dass Änderungen der auf den Spulendraht 3 wirkenden Zugkraft durch entsprechende Verringerung der Rückhaltekraft des Drahtzugreglers 9 zumindest weitgehend kompensiert werden. Ebenso kann ein Toleranzfeld über den in der Mastermessung oder der Versuchsreihe ermittelten Kräfteverlauf gelegt werden, so dass sich ein Fenster ergibt, innerhalb dessen die während eines realen Wickelvorgangs ermittelten Zugkräfte liegen sollten. Liegen die Zugkräfte außerhalb dieses Fensters, kann eine Fehlermeldung generiert werden.

In einem weiteren Verfahren können die erfassten Kräfte dazu genutzt werden, um im Verlauf eines Wickelprogramms auftretende Spannungsspitzen zu erkennen. Wenn solche Spannungsspitzen auftreten, kann das Programm mit geeigneten Maßnahmen, beispielsweise Ändern der Verfahrwege oder Reduktion der Drahtzugspannung, Reduktion der Beschleunigung oder Verzögerung und der Verfahrgeschwindigkeit so angepasst werden, dass diese Spannungsspitzen nicht mehr auftreten. Eine vorhandene Kennlinie oder eine darüber gelegte Hüllkurve kann dann als Master zur Überwachung des laufenden Produktionsbetriebs dienen, wobei auftretende Über- oder Unterschreitungen der Zugkraft erkannt und die entsprechenden Spulen als Schlechtspulen entfernt werden können. Ebenso kann anhand der erfassten Zugkräfte der Drahtzug geregelt werden.

Figur 5 zeigt eine schematische Darstellung einer weiteren Ausführungsform eines Teils einer Aufnahmevorrichtung 2 mit einem Drahtführerröhrchen 1. Die Aufnahmevorrichtung 2 weist einen ersten Bereich 2.1 auf, in dem eine Bohrung verläuft, in der das Drahtführerröhrchen 1 aufgenommen ist. Mit einem zweiten Bereich 2.2 ist die Aufnahmevorrichtung 2 mit einem Teil der Wickelvorrichtung_4 so verbindbar, dass die Aufnahmevorrichtung 4 zumindest traversierend parallel zu einer Rotationsachse R der Spulenkörperaufnahme 6 führbar ist (nicht dargestellt). Zwischen den Bereichen 2.1 und 2.2 weist die Aufnahmevorrichtung_2 einen Zwischenbereich 2.3 mit reduzierter Dicke, beispielsweise in Gestalt einer Hohlkehle, auf, in dem eine Kraftmessvorrichtung 8, beispielsweise ein weiterer Dehnungsmessstreifen vorgesehen ist, der auf das Drahtführerröhrchen 1 in Richtung der Längsachse L wirkende Kräfte erfassen kann. Durch Kombination mit den oben dargestellten Kraftmessvorrichtungen 8 zur Messung der auf das Drahtführerröhrchen 1 wirkenden Kraft in zwei radial zur Längsachse L des Drahtführerröhrchens 1 liegenden Richtungen x, y kann so eine Erfassung in drei Raumrichtungen erfolgen, so dass auf die Ermittlung des Austrittswinkels α und die trigonometrische Berechnung der Kraft gegebenenfalls verzichtet werden kann.

Figur 6 zeigt einen schematischen Längsschnitt durch eine Ausführungsform des Drahtführerröhrchens 1, das in einer wieder verwendbaren Hülse 15 aufgenommen ist, die als Sockel dient und wiederum in der Bohrung der Aufnahmevorrichtung 2 aufgenommen werden kann (nicht dargestellt). Die in Figur 1 gezeigte Hohlkehle 1.6 ist in diesem Fall durch eine an der Hülse 15 vorgesehene Hohlkehle 15.1 ersetzt, in der die mindestens eine Kraftmessvorrichtung 8, insbesondere ein oder zwei Dehnungsmessstreifen, angeordnet sein kann. Auf diese Weise ist das Drahtführerröhrchen 1 leichter auswechselbar, beispielsweise wenn es verschlissen ist.

### BEZUGSZEICHENLISTE

- 1: Drahtführerröhrchen
- 1.1: zylindrischer Abschnitt
- 1.2: Sockel
- 1.3: Einlauf
- 1.4: Auslauf
- 1.5: Bohrung
- 1.6: Hohlkehle
- 2: Aufnahmevorrichtung
- 2.1: erster Bereich
- 2.2: zweiter Bereich
- 2.3: Zwischenbereich
- 3: Spulendraht
- 4: Wickelvorrichtung
- 5: Antrieb
- 6: Spulenkörperaufnahme
- 7: Spulenkörper
- 8: Kraftmessvorrichtung
- 9: Drahtzugregler
- 10: Überwachungsvorrichtung
- 11: optische Messvorrichtung
- 12: Maschinensteuerung
- 13: Parkierstift
- 14: weitere Kraftmessvorrichtung
- 15: Hülse
- 15.1: Hohlkehle
- α: Austrittswinkel
- L: Längsachse
- R: Rotationsachse
- x, y: Radialrichtung

## Patentansprüche

1. Wickelvorrichtung (4) zur Herstellung einer elektrischen Spule durch Wickeln eines Spulendrahtes (3) auf einen Spulenkörper (7), wobei die Wickelvorrichtung (4) umfasst:
- mindestens eine drehbar gelagerte und mit einem Antrieb (5) versehene Spulenkörperaufnahme (6) zur Aufnahme eines Spulenkörpers (7),
- mindestens ein jeweils einer Spulenkörperaufnahme (6) zugeordnetes Drahtführerröhrchen (1), durch welches ein Spulendraht (3) zum jeweiligen zu bewickelnden Spulenkörper (7) führbar ist, wobei das Drahtführerröhrchen (1) zumindest traversierend parallel zu einer Rotationsachse (R) der Spulenkörperaufnahmen (6) führbar ist,
**dadurch gekennzeichnet, dass** mindestens eine Kraftmessvorrichtung (8) zum Messen einer auf das Drahtführerröhrchen (1) wirkenden Kraft in mindestens einer radial zu einer Längsachse (L) des Drahtführerröhrchens (1) liegenden Richtung (x, y) vorgesehen ist.

2. Wickelvorrichtung (4) nach Anspruch 1, **dadurch gekennzeichnet, dass** die Kraftmessvorrichtung (8) mindestens einen an dem Drahtführerröhrchen (1) und/oder an einer Aufnahmevorrichtung (2) zur Aufnahme des Drahtführerröhrchens (1) angeordneten Dehnungsmessstreifen umfasst.

3. Wickelvorrichtung (4) nach einem der Ansprüche 1 oder 2, **dadurch gekennzeichnet, dass** eine Überwachungsvorrichtung (10) mit der Kraftmessvorrichtung (8) verbunden ist, mittels derer von der Kraftmessvorrichtung (8) ermittelte Messwerte aufzeichenbar sind.

4. Wickelvorrichtung (4) nach einem der vorhergehenden Ansprüche, **dadurch gekennzeichnet, dass** mindestens ein Parkierstift (13) vorgesehen ist, auf dem der Spulendraht (3) vor und/oder nach einem Wickelvorgang fixierbar ist, wobei am Parkierstift (13) eine weitere Kraftmessvorrichtung (14) zum Messen einer auf den Parkierstift (13) wirkenden Kraft angeordnet ist.

5. Wickelvorrichtung (4) nach einem der Ansprüche 3 oder 4, **dadurch gekennzeichnet, dass** die Überwachungsvorrichtung (10) Berechnungsmittel zur trigonometrischen Berechnung einer auf den Spulendraht (3) wirkenden Kraft in dessen Längsrichtung anhand der mittels der Kraftmessvorrichtung (8) ermittelten Kraft und einem Austrittswinkel (α) des Spulendrahtes (3) aus dem Drahtführerröhrchen (1) gegenüber dessen Längsachse (L) aufweist.

6. Wickelvorrichtung (4) nach Anspruch 5, **dadurch gekennzeichnet, dass** eine optische Messvorrichtung (11) zum Ermitteln des Austrittswinkels (α) vorgesehen und mit der Überwachungsvorrichtung (10) verbunden ist.

7. Wickelvorrichtung (4) nach einem der Ansprüche 5 oder 6, **dadurch gekennzeichnet, dass** die Überwachungsvorrichtung (10) Mittel zur Überwachung eines Fortschritts des Wickelvorgangs umfasst, mittels deren zumindest eine aktuelle Position des Drahtführerröhrchens (1) relativ zum Spulenkörper (7) ermittelbar und dementsprechend der Austrittswinkel (α) bestimmbar sind.

8. Wickelvorrichtung (4) nach Anspruch 7, **dadurch gekennzeichnet, dass** die Mittel zur Überwachung des Fortschritts des Wickelvorgangs zur Ermittlung eines Radialabstands einer aktuell gewickelten Lage zur Rotationsachse (R) der Spulenkörperaufhahme (6) und zur Berücksichtigung des Radialabstands bei der Bestimmung des Austrittswinkels (α) ausgebildet sind.

9. Wickelvorrichtung (4) nach einem der Ansprüche 3 bis 8, **dadurch gekennzeichnet, dass** eine Vielzahl von Spulenkörperaufnahmen (6) zur Aufnahme jeweiliger Spulenkörper (7) sowie eine Vielzahl von Drahtführerröhrchen (1) vorgesehen ist, von denen jeweils eines jeder Spulenkörperaufnahmen (6) zugeordnet ist, wobei die Wickelvorrichtung (4) zum synchronen Bewickeln der Spulenkörper (7) ausgebildet ist, wobei die Überwachungsvorrichtung (10) zur Überwachung der Kräfte an jedem der Drahtführerröhrchen (1) und deren Vergleich miteinander ausgebildet ist.

10. Verfahren zum Betrieb einer Wickelvorrichtung (4) nach einem der vorhergehenden Ansprüche, wobei ein Spulenkörper (7) mittels einer drehbar gelagerten Spulenkörperaufnahme (6) aufgenommen und mittels eines mit der Spulenkörperaufnahme (6) verbundenen Antriebs (5) rotiert wird,
wobei durch ein der Spulenkörperaufnahme (6) zugeordnetes Drahtführerröhrchen (1) ein Spulendraht (3) zum zu bewickelnden Spulenkörper (7) geführt wird, wobei das Drahtführerröhrchen (1) zumindest traversierend parallel zu einer Rotationsachse (R) der Spulenkörperaufnahme (6) geführt wird, **dadurch gekennzeichnet, dass** mittels einer Kraftmessvorrichtung (8) eine in mindestens einer radial zu einer Längsachse (L) des Drahtführerröhrchens (1) liegenden Richtung (x, y) wirkende Kraft gemessen wird.

## Claims

1. Winding apparatus (4) for producing an electrical coil by winding a coil wire (3) onto a coil former (7), wherein the winding apparatus (4) comprises:
- at least one rotatably mounted coil former holder (6), which is provided with a drive (5), for holding a coil former (7),
- at least one wire guide tube (1) which is associated with one coil former holder (6) in each case and through which a coil wire (3) is guidable to the respective coil former (7) onto which it is to be wound, wherein the wire guide tube (1) is guidable at least in a traversing manner parallel to a rotation axis (R) of the coil former holder (6),
**characterized in that** at least one force measuring apparatus (8) for measuring a force acting on the wire guide tube (1) is provided in at least one direction (x, y) which is radial to a longitudinal axis (L) of the wire guide tube (1).

2. Winding apparatus (4) according to Claim 1, **characterized in that** the force measuring apparatus (8) comprises at least one strain gauge which is arranged on the wire guide tube (1) and/or on a holder apparatus (2) for holding the wire guide tube (1).

3. Winding apparatus (4) according to either of Claims 1 and 2, **characterized in that** a monitoring apparatus (10) is connected to the force measuring apparatus (8), measurement values which are ascertained by the force measuring apparatus (8) being recordable by means of the said monitoring apparatus.

4. Winding apparatus (4) according to one of the preceding claims, **characterized in that** at least one parking pin (13) is provided, the coil wire (3) being fixable on the said parking pin before and/or after a winding process, wherein a further force measuring apparatus (14) for measuring a force acting on the parking pin (13) is arranged on the parking pin (13).

5. Winding apparatus (4) according to either of Claims 3 and 4, **characterized in that** the monitoring apparatus (10) has calculation means for trigonometrically calculating a force acting on the coil wire (3) in the longitudinal direction thereof on the basis of the force which is ascertained by means of the force measuring apparatus (8) and an exit angle (α) of the coil wire (3) out of the wire guide tube (1) in relation to its longitudinal axis (L).

6. Winding apparatus (4) according to Claim 5, **characterized in that** an optical measuring apparatus (11) is provided for ascertaining the exit angle (α) and is connected to the monitoring apparatus (10).

7. Winding apparatus (4) according to either of Claims 5 and 6, **characterized in that** the monitoring apparatus (10) comprises means for monitoring the progress of the winding process, at least one instantaneous position of the wire guide tube (1) relative to the coil former (7) being ascertainable and accordingly the exit angle (α) being determinable by means of the said monitoring means.

8. Winding apparatus (4) according to Claim 7, **characterized in that** the means for monitoring the progress of the winding process are designed to ascertain a radial distance of an instantaneously wound layer in relation to the rotation axis (R) of the coil former holder (6) and to take into account the radial distance when determining the exit angle (α).

9. Winding apparatus (4) according to one of Claims 3 to 8, **characterized in that** a plurality of coil former holders (6) are provided for holding respective coil formers (7) and also a plurality of wire guide tubes (1) are provided, in each case one of the plurality number of wire guide tubes being associated with a respective coil former holder (6), wherein the winding apparatus (4) is designed for synchronously winding coil wire around the coil formers (7), wherein the monitoring apparatus (10) is designed to monitor the forces on each of the wire guide tubes (1) and to compare them with one another.

10. Method for operating a winding apparatus (4) according to one of the preceding claims, wherein a coil former (7) is held by means of a rotatably mounted coil former holder (6) and is rotated by means of a drive (5) which is connected to the coil former holder (6),
wherein a coil wire (3) is guided through a wire guide tube (1) which is associated with the coil former holder (6) to the coil former (7) around which coil wire is to be wound, wherein the wire guide tube (1) is guided in an at least traversing manner parallel to a rotation axis (R) of the coil former holder (6), **characterized in that** a force acting in at least one direction (x, y) which is radial to a longitudinal axis (L) of the wire guide tube (1) is measured by means of a force measuring apparatus (8).

## Revendications

1. Dispositif de bobinage (4) destiné à fabriquer une bobine électrique par enroulement d'un fil à bobiner (3) sur une armature de bobine (7), le dispositif de bobinage (4) comprenant :
- au moins un réceptacle d'armature de bobine (6) logé de manière rotative et muni d'un entraînement (5), destiné à recevoir une armature de bobine (7),
- au moins un tube guide-fil (1), chaque fois associé à un réceptacle d'armature de bobine (6), à travers lequel un fil à bobiner (3) peut être guidé vers l'armature de bobine (7) respective qui doit être bobinée, le tube guide-fil (1) pouvant être guidé au moins de manière traversante à la parallèle d'un axe de rotation (R) du réceptacle d'armature de bobine (6),
**caractérisé en ce qu'**il est prévu au moins un dispositif dynamométrique (8) destiné à mesurer une force agissant sur le tube guide-fil (1) dans au moins une direction (x, y) radiale par rapport à un axe longitudinal (L) du tube guide-fil (1).

2. Dispositif de bobinage (4) selon la revendication 1, **caractérisé en ce que** le dispositif dynamométrique (8) comprend au moins une jauge de contrainte placée sur le tube guide-fil (1) et/ou sur un dispositif de logement (2) destiné à recevoir le tube guide-fil (1).

3. Dispositif de bobinage (4) selon l'une quelconque des revendications 1 ou 2, **caractérisé en ce qu'**un dispositif de supervision (10), au moyen duquel des valeurs mesurées déterminées par le dispositif dynamométrique (8) sont enregistrables, est connecté avec le dispositif dynamométrique (8).

4. Dispositif de bobinage (4) selon l'une quelconque des revendications précédentes, **caractérisé en ce qu'**il est prévu au moins une goupille de stationnement (13) sur laquelle le fil à bobiner (3) peut être fixé avant et/ou après une opération de bobinage, sur la goupille de stationnement (13) étant placé un dispositif dynamométrique (14) supplémentaire, destiné à mesurer une force agissant sur la goupille de stationnement (13).

5. Dispositif de bobinage (4) selon l'une quelconque des revendications 3 ou 4, **caractérisé en ce que** le dispositif de supervision (10) comporte des moyens de calcul, destinés au calcul trigonométrique d'une force agissant sur le fil à bobiner (3) dans la direction longitudinale de celui-ci, à l'aide de la force déterminée au moyen du dispositif dynamométrique (8) et d'un angle de sortie (α) du fil à bobiner (3) hors du tube guide-fil (1) de celui-ci par rapport à son axe longitudinal (L).

6. Dispositif de bobinage (4) selon la revendication 5, **caractérisé en ce qu'**il est prévu un dispositif de mesure (11) optique, destiné à déterminer l'angle de sortie (α) et est connecté avec le dispositif de supervision (10).

7. Dispositif de bobinage (4) selon l'une quelconque des revendications 5 ou 6, **caractérisé en ce que** le dispositif de supervision (10) comprend des moyens destinés à superviser une progression de l'opération de bobinage, au moyen desquels au moins une position actuelle du tube guide-fil (1) par rapport à l'armature de bobine (7) peut être déterminée et par conséquent, l'angle de sortie (α) peut être défini.

8. Dispositif de bobinage (4) selon la revendication 7, **caractérisé en ce que** les moyens destinés à superviser la progression de l'opération de bobinage sont conçus pour déterminer un écart radial entre une couche actuellement bobinée et l'axe de rotation (R) du réceptacle d'armature de bobine (6) et pour prendre en compte l'écart radial lors de la définition de l'angle de sortie (α).

9. Dispositif de bobinage (4) selon l'une quelconque des revendications 3 à 8, **caractérisé en ce qu'**il est prévu une pluralité de réceptacles d'armature de bobine (6) destinés à recevoir des armatures de bobine (7) respectives, ainsi qu'une pluralité de tubes guide-fil (1) dont chaque fois un est associé à chaque réceptacle d'armature de bobine (6), le dispositif de bobinage (4) étant conçu pour le bobinage synchrone des armatures de bobine (7), le dispositif de supervision (10) étant conçu pour superviser les forces sur chacun des tubes guide-fil (1) et pour les comparer les unes avec les autres.

10. Procédé destiné à faire fonctionner un dispositif de bobinage (4) selon l'une quelconque des revendications précédentes, lors duquel une armature de bobine (7) est prise au moyen d'un réceptacle d'armature de bobine (6) logé de manière rotative et mise en rotation au moyen d'un entraînement (5) relié avec le réceptacle d'armature de bobine (6),
lors duquel par un tube guide-fil (1) associé au réceptacle d'armature de bobine (6), un fil à bobiner (3) est guidé vers l'armature de bobine (7) qui doit être bobinée, le tube guide-fil (1) étant guidé au moins de manière traversante parallèlement par rapport à un axe de rotation (R) du réceptacle d'armature de bobine (6), **caractérisé en ce qu'**au moyen d'un dispositif dynamométrique (8), une force agissant dans au moins une direction (x, y) radiale par rapport à un axe longitudinal (L) du tube guide-fil (1) est mesurée.
